# EUROPÄISCHE PATENTSCHRIFT

(11) **EP 0 208 917 B1**
(45) Veröffentlichungstag und Bekanntmachung des Hinweises auf die Patenterteilung: **29.03.1989**
(21) Anmeldenummer: 86108051.3
(22) Anmeldetag: 12.06.1986
(51) Int. Cl.: A63J 1/02, A01G 9/02

(54) **Dekorationsgegenstand in Form einer Säule**
Decorating article in form of a pillar
Article à décorer en forme de colonne

(30) Priorität: 20.06.1985 DE 8517867 U
(43) Veröffentlichungstag der Anmeldung: 21.01.1987
(73) Patentinhaber: Robitschko, Herbert, D-8941 Trunkelsberg (DE)
(72) Erfinder: Robitschko, Herbert, D-8941 Trunkelsberg (DE)
(74) Vertreter: Pfister, Helmut, Dipl.-Ing.

(56) Entgegenhaltungen:
- DE-C- 344 689
- DE-U- 7 904 131
- DE-U- 8 420 834
- GB-A- 1 569 893

## Beschreibung

Die Erfindung betrifft einen Dekorationsgegenstand aus Dekorationsmaterial in Form einer Säule mit einem Hohlkörper mit gleichförmigem Querschnitt, der am oberen Ende abgedeckt ist.

Bei Dekorationsgegenständen, die z. B. auch als Raumteiler verwendet werden können, stellt sich das Problem, daß die Form und das Äußere des Gegenstandes dem Vorbild möglichst nahe kommen soll, daß aber dadurch die Verwendbarkeit zu Dekorationszwecken oder dergleichen nicht oder nur wenig beeinträchtigt werden darf. Ist das Material des Vorbildes aus Gründen der Lebensdauer oder des Gewichtes nicht für einen Dekorationsgegenstand geeignet, so muß mit Hilfe von anderen ähnlichen Materialien versucht werden, den Eindruck des Vorbildes zu erwecken.

In der DE-PS 344 689 ist eine Dekorationssäule beschrieben, die aus einer Rollstabwand aufgebaut ist. Diese Säule steht auf einem festen Sockel und trägt oben als Abschluß ein austauschbares Kapitel. Derartige Säulen sind vor allem für Theater und Bühnen geeignet. Ihr oberes Ende ist regelmäßig gestaltet und durch sie soll beispielsweise ein Raum das Gepräge eines gewissen Stils erhalten.

Die Erfindung hat es sich zur Aufgabe gemacht, einen Dekorationsgegenstand in Form einer Säule so zu verbessern, daß er dem Vorbild Säule möglichst nahe kommt, dabei aber leicht zu transportieren ist und bei geringem Gewicht optimale Stabilität und Lebensdauer aufweist.

Zur Lösung der Aufgabe sieht die Erfindung einen Dekorationsgegenstand in Form einer Säule vor und schlägt vor, daß ein Hohlkörper mit gleichförmigem Querschnitt am oberen Ende unregelmäßig gestaltet ist und einen Einsatz aufweist, der im wesentlichen von Dekorationsmaterial gebildet ist, das das obere Ende des Hohlkörpers abdeckt.

Der Hohlkörper, der das Gerüst der Säule bildet, besitzt ein relativ geringes Gewicht, so daß sich ein solcher Dekorationsgegenstand auch zur Dekoration von Innenräumen eignet. Durch den Einsatz am oberen Ende wird der Hohlkörper so kaschiert, daß durch entsprechende Gestaltung des Einsatzes der Eindruck einer Säule entsteht. Der Einsatz kann beispielsweise mit zerbrochenem Glas oder Ziegelmaterial gefüllt werden, das unregelmäßig angeordnet ist. So wird der Eindruck erweckt, daß die Säule oben abgebrochen ist.

Es hat sich als günstig herausgestellt, wenn das untere Ende des Hohlkörpers einen Sockel trägt.

Obwohl auch andere Befestigungsmöglichkeiten denkbar sind, wie etwa das Verschrauben der Säule mit dem Boden, bringt ein Sockel mehrere Vorteile. Auf der einen Seite wird der Eindruck einer Säule durch einen Sockel, der beispielsweise aus quadratischen Platten, die unsichtbar miteinander verschraubt sind, verstärkt, andererseits läßt sich die Säule so ohne Beschädigung leicht wieder entfernen und für eine andere Gelegenheit weiterverwenden.

Bei einem Ausführungsbeispiel der Erfindung wird der Einsatz durch von innen angebrachte Schrauben im Hohlkörper gehalten.

Diese Schrauben sind von außen nicht zu sehen, stören also den optischen Eindruck nicht und ermöglichen ein leichtes Herausnehmen und eventuelles Auswechseln des Einsatzes.

Es ist günstig, wenn der Hohlkörper außen eine Beschichtung trägt.

Die Beschichtung, die durch aufgebrachte Längsleisten ergänzt werden kann, richtet sich je nach Verwendungszweck der Säule und wird in ihrem Äußeren dem Füllmaterial des Einsatzes angepaßt. Das äußere Erscheinungsbild der Säule läßt sich hierdurch verbessern. Die Längsleisten werden vorzugsweise aufgeklebt oder aufgenagelt.

Die Fertigstellung des gesamten Dekorationsgegenstandes einschließlich der Beschichtung des Hohlkörpers und einer entsprechenden Beschichtung des Sockels kann wegen des geringen Gewichts in der Werkstatt geschehen, so daß im Verwendungsraum der Dekorationsgegenstand nur noch aufgestellt wird.

Es hat sich als günstig herausgestellt, wenn der Hohlkörper von einem Kunststoffrohr gebildet ist.

Bei einer solchen Bauart reduziert sich das Gewicht des Dekorationsgegenstandes weiter. Auch ist das Kunststoffrohr, das im allgemeinen als Abwasserrohr gebraucht wird, vergleichsweise billig und in vielen Abmessungen erhältlich.

Bei einem Ausführungsbeispiel der Erfindung weist der Hohlkörper einen vieleckigen Querschnitt auf.

Auch bei einem so gestalteten Hohlkörper läßt sich ein Kunststoffrohr verwenden. Durch die vieleckige Gestalt erhöhen sich die Verwendungsmöglichkeiten des Dekorationsgegenstandes und es wird eine optische Vielfalt erreicht.

Bei einem weiteren Ausführungsbeispiel der Erfindung trägt der Einsatz eine Mulde oder Schale für Pflanzen.

Durch das Einpflanzen von Pflanzen in den Einsatz am oberen Ende der Säule wird ein besonders attraktives Aussehen des Dekorationsgegenstandes erreicht. Die Mulde kann dabei Erde, Material für die Hydrokultur oder Wasser aufnehmen.

In der Zeichnung ist ein Ausführungsbeispiel der Erfindung schematisch dargestellt. Es zeigen:
Fig. 1 eine Vorderansicht eines Ausführungsbeispiels der Erfindung,
Fig. 2 einen Schnitt durch die Darstellung der Fig. 1 entsprechend der Schnittlinie 11 - II,
Fig. 3 einen senkrechten Schnitt durch eine Einzelheit der Erfindung und Fig. 4 und
Fig. 5 Schnitte durch Einzelheiten der Erfindung.

Der Hohlkörper 1 steht mit seinem unteren Ende vorzugsweise auf dem Sockel 5, auf dem er durch Schrauben 10 gehalten wird. Der Sockel 5 kann aus mehreren Einzelplatten 11 aufgebaut sein. Die Scheibe im Hohlkörper 1 erleichtert die Verbindung mit dem Sockel 5.

Besteht der Sockel 5 aus mehreren Einzelplatten 11, so werden diese jeweils durch Schrauben 12 miteinander verbunden, wie in Fig. 3 zu sehen ist.

Der Hohlkörper 1 weist eine runde Gestalt auf, wie beispielsweise in Fig. 2 gezeigt. Möglich sind aber auch vieleckige, beispielsweise viereckige oder sechseckige Querschnitte. Bei einem viereckigen Querschnitt wird der Hohlkörper vorzugsweise aus Preßspanplatten gebildet, die miteinander verbunden werden. Weist der Hohlkörper 1 eine runde Form auf, so besteht er im allgemeinen aus einem Kunststoffrohr.

Der Hohlkörper 1 trägt die dekorative Beschichtung 7, die durch Längsleisten 8 ergänzt wird. Die Längsleisten 8 können beispielsweise aufgeschraubt oder aufgeklebt werden.

Das obere Ende 2 des Hohlkörpers trägt den Einsatz 3. Der Einsatz 3 wird z. B. mit Füllmaterial 13 angefüllt (vgl. Fig. 4), bei dem es sich beispielsweise um Ziegelmaterial oder Glas handelt. Das Füllmaterial 13 ist unregelmäßig angeordnet und deckt die freie Oberfläche des Einsatzes (3) ab.

Bei der Variante nach der Fig. 5 befinden sich im Inneren des Einsatzes 3 Schalen 9 zur Aufnahme von Erde oder Wasser für die Bepflanzung des Einsatzes. Ein Einsatz mit Pflanzen 14 ist in Fig. 1 zu sehen. Der Einsatz 3 wird durch Schrauben 6 am oberen Ende 2 des Hohlkörpers 1 gehalten.

## Patentansprüche

1. Dekorationsgegenstand aus Dekorationsmaterial in Form einer Säule mit einem Hohlkörper mit gleichförmigem Querschnitt, der am oberen Ende abgedeckt ist, dadurch gekennzeichnet, daß ein Hohlkörper (1) mit gleichförmigem Querschnitt am oberen Ende (2) unregelmäßig gestaltet ist und einen Einsatz (3) aufweist, der das obere Ende (2) des Hohlkörpers (1) abdeckt und Dekorationsmaterial (9, 13, 14) trägt.

2. Dekorationsgegenstand nach Anspruch 1, dadurch geennzeichnet, daß das untere Ende (4) einen Sockel (5) trägt.

3. Dekorationsgegenstand nach einem der vorhergehenden Ansprüche, dadurch gekennzeichnet, daß der Einsatz (3) durch von innen angebrachte Schrauben (6) im Hohlkörper (1) gehalten ist.

4. Dekorationsgegenstand nach einem oder mehreren der vorhergehenden Ansprüche, dadurch gekennzeichnet, daß der Hohlkörper (1) außen eine Beschichtung (7) trägt.

5. Dekorationsgegenstand nach einem oder mehreren der vorhergehenden Ansprüche, dadurch gekennzeichnet, daß auf den Hohlkörper (1) Längsleisten (8) aufgesetzt sind.

6. Dekorationsgegenstand nach einem oder mehreren der vorhergehenden Ansprüche, dadurch gekennzeichnet, daß der Hohlkörper (1) von einem Kunststoffrohr gebildet ist.

7. Dekorationsgegenstand nach einem oder mehreren der vorhergehenden Ansprüche, dadurch gekennzeichnet, daß der Hohlkörper (1) einen vieleckigen Querschnitt aufweist.

8. Dekorationsgegenstand nach einem oder mehreren der vorhergehenden Ansprüche, dadurch gekennzeichnet, daß der Einsatz (3) eine Mulde oder Schale (9) für Pflanzen trägt.

## Claims

1. Decorating article made of decorating material in form of a pillar, with a hollow body with monotonous profile, which is covered at the upper end, characterized in that a hollow body (1) with monotonous profile is formed irregularly at the upper end (2) and has an insert (3), which covers the upper end (2) of the hollow body (1) and carries decorating material (9, 13, 14).

2. Decorating article in accordance with claim 1, characterized in that the lower end (4) has a base (5).

3. Decorating article in accordance with anyone of the preceding claims, characterized in that the insert (3) is fastened by inside fixed screws (6) in the hollow body (1).

4. Decorating article in accordance with one or more of the preceding claims, characterized in that the hollow body (1) has a coating (7) outside.

5. Decorating article in accordance with one or more of the preceding claims, characterized in that long ledges (8) are arranged on the hollow body (1).

6. Decorating article in accordance with one or more of the preceding claims, characterized in that the hollow body (1) is formed by a plastic tube.

7. Decorating article in accordance with one or more of the preceding claims, characterized in that the hollow body (1) has a polygonal profile.

8. Decorating article in accordance with one or more of the preceding claims, characterized in that the insert (3) has a trough or bowl (9) for plants.

## Revendications

1. Article à décorer en matériau à décorer en forme d'une colonne avec un corps creux à section uniforme, couvert au bout supérieur, caractérisé par le fait qu'un corps creux (1) à section uniforme a, au bout supérieur (2), une forme irrégulière et présente un élément inséré (3) qui couvre le bout supérieur (2) du corps creux (1) et porte du matériau à décorer (9, 13, 14).

2. Article à décorer selon la revendication 1, caractérisé par le fait que le bout inférieur (4) porte un socle (5).

3. Article à décorer selon une des revendications précédentes, caractérisé par le fait que l'élément inséré (3) est maintenu dans le corps creux (1) par l'intermédiaire de vis (6) montées à l'intérieur.

4. Article à décorer selon une ou plusieures des revendications précédentes, caractérisé par le fait que le corps creux (1) porte à l'extérieur un revêtement (7).

5. Article à décorer selon une ou plusieures des revendications précédentes, caractérisé par le fait que des listels longitudinaux (8) sont disposés sur le corps creux (1).

6. Article à décorer selon une ou plusieures des revendications précédentes caractérisé par le fait que le corps creux (1) est formé par un tube plastique.

7. Article à décorer selon une ou plusieures des revendications précédentes, caractérisé par le fait que le corps creux (1) présente une section polygonale.

8. Article à décorer selon une ou plusieures des revendications précédentes, caractérisé par le fait que l'élément inséré (3) porte un bassin ou une cuvette (9) destinés à recevoir des plantes.
